# EUROPÄISCHE PATENTSCHRIFT

(11) **EP 2 064 688 B1**
(45) Veröffentlichungstag und Bekanntmachung des Hinweises auf die Patenterteilung: **09.09.2015**
(21) Anmeldenummer: 07787572.2
(22) Anmeldetag: 16.07.2007
(51) Int. Cl.: G08G 1/16, G01S 5/00

(54) **VERFAHREN ZUR VERIFIKATION VON INFORMATIONEN**
METHOD FOR VERIFYING INFORMATION
PROCÉDÉ DE VÉRIFICATION D'INFORMATIONS

(30) Priorität: 06.09.2006 DE 102006041668
(43) Veröffentlichungstag der Anmeldung: 03.06.2009
(73) Patentinhaber: Robert Bosch GmbH, 70442 Stuttgart (DE)
(72) Erfinder: MAY, Thomas, 38302 Wolfenbuettel (DE); GOTTWALD, Gerd, 72827 Wannweil (DE)
(86) Internationale Anmeldenummer: PCT/EP2007/057304
(87) Internationale Veröffentlichungsnummer: WO 2008/028718

(56) Entgegenhaltungen:
- EP-A- 1 223 567
- EP-A- 1 431 947
- WO-A-2005/015520
- US-A1- 2004 061 600

## Beschreibung

Die Erfindung betrifft ein Verfahren zur Verifikation von zwischen Fahrzeugen ausgetauschten Informationen, eine elektronische Einheit zur Ausführung des beschriebenen Verfahrens, ein Computerprogramm sowie ein Computerprogrammprodukt.

### Stand der Technik

Es sind Netzwerke, insbesondere Ad-hoc-Netzwerke, zwischen Fahrzeugen bekannt, die über ein Funksystem aufgebaut sind und dazu verwendet werden, Informationen bzw. Nachrichten zwischen den Fahrzeugen auszutauschen. In den USA und Europa werden hierfür überwiegend drahtlose lokale Netzwerke (WLAN: wireless local area network) gemäß dem Standard IEEE 802.11p verwendet. Dieses WLAN-Systeme basieren auf einem orthogonalen Wellenlängenmultiplexverfahren (OFDM: orthogonal frequency division multiplexing) und benötigen deshalb eine verhältnismäßig genaue Frequenzsynchronisation.

Dabei beruhen die Anwendungen dieser Funktechnik in Ad-hoc-Netzen auf dem Prinzip, dass jedes Fahrzeug periodisch Informationen sendet, die von allen anderen Fahrzeugen in der Funkreichweite empfangen werden. Einige Anwendungen sehen vor, dass diese Informationen von allen oder von bestimmten Fahrzeugen wiederholt werden und damit weiteren Teilnehmern zugänglich gemacht werden.

Die WO2005/015520 beschreibt ein Verfahren zur Bewertung der Bewegung von Fahrzeugen, wobei zwischen den Fahrzeugen Signale über ihre jeweilige Geschwindigkeit und Identität übertragen werden. Das Verfahren sieht eine Analyse der Signale hinsichtlich nur gewünschter Signale vor. Anhand dieser Analyse wird ein Bericht erstellt.

Die EP 1 223 567 beschreibt eine Kommunikation zwischen mehreren Fahrzeugen. Fahrzeugdaten über Position und Bewegung werden zwischen Fahrzeugen ausgetauscht und für ein Fahrzeug individuell aufbereitet und wiedergegeben.

Die US 2004/0061600 beschreibt eine kabellose Kommunikation zwischen Fahrzeugen. Dabei werden Informationen über Positionen der Fahrzeuge ausgetauscht, welche dem Fahrer eines Fahrzeugs nach einer Auswertung der Informationen beim Fahren des Fahrzeugs unterstützen sollen.

Die EP 1431947 beschreibt ein Fahrerassistenzgerät in einem Fahrzeug, welches empfangene Positions- und Geschwindigkeitsinformationen von anderen Fahrzeugen verwendet, um Fahrwege von anderen Fahrzeugen zu extrahieren.

Viele bekannte Anwendungen sollen zur Sicherheit im Straßenverkehr beitragen, indem diese Warnmeldungen über Bremsvorgänge, Glatteis, Unfälle usw. weitergeben, um betroffene Verkehrsteilnehmer über mögliche Gefahren zu informieren. Dabei stellt sich jedoch das Problem, dass diese Systeme missbraucht werden können, indem böswillig falsche Informationen eingespeist werden. Ohne ausreichende Sicherheit ist das System für den Fahrer nutzlos.

Eine mögliche Lösung hierfür sieht vor, dass die Nachrichten signiert werden, um die mit diesen Nachrichten übermittelten Informationen zu verifizieren. Die zugrundeliegenden kryptographischen Verfahren können aber nicht für die gesamte Lebensdauer eines Fahrzeugs als sicher angesehen werden. Zudem sind diese Verfahren hinsichtlich der benötigten Rechenleistung aufwendig.

### Offenbarung der Erfindung

Das erfindungsgemäße Verfahren dient zur Verifikation von zwischen Fahrzeugen ausgetauschten Informationen, wobei anhand empfangener Signale, die die Informationen tragen, zumindest eine mindestens eines der Fahrzeuge betreffende Größe, insbesondere eine kinematische Größe, bestimmt wird und auf Grundlage dieser Bestimmung die Informationen behandelt werden. Somit ist es möglich, falsche Informationen zu identifizieren und entsprechend zu behandeln, das bedeutet diese zu verwerfen. Nur Informationen, die als korrekt erkannt wurden, werden in dem empfangenden Fahrzeug als solche behandelt und damit berücksichtigt.

Somit können verifizierte Informationen zum Nutzen des in die Kommunikation eingebundenen Verkehrsteilnehmers und damit zur Steigerung der Fahrsicherheit genutzt werden. Falsche Informationen werden als solche erkannt und verworfen.

Es kann bspw. unter anderem eine Geschwindigkeit des Fahrzeugs bestimmt werden.

In Ausgestaltung wird eine Frequenzsynchronisation verwendet, um eine Dopplerverschiebung zwischen den Fahrzeugen zu messen. Aus den Doppelverschiebungen lassen sich die Relativgeschwindigkeiten der Fahrzeuge

berechnen, die gesendet haben. Zusammen mit der eigenen Geschwindigkeit lässt sich zumindest auf Autobahnen und Landstraßen die Absolutgeschwindigkeit der anderen Fahrzeuge angeben. Die Geschwindigkeit Null läßt sich in jedem Fall erkennen. Es können nun Datenpakete verworfen werden, wenn das sendende Fahrzeug sich der Information nach bewegen müsste, es aber tatsächlich die Geschwindigkeit Null hat, wenn bspw. ein Bremsvorgang signalisiert wird, oder das sendende Fahrzeug in den Daten eine andere Eigengeschwindigkeit mitteilt, als es die Messung ergibt.

Zusätzlich zu der Frequenzsynchronisation können Methoden aus der Signalverarbeitung verwendet werden, die die verbleibende Frequenzabweichung des empfangenen Signals bestimmen.

Alternativ oder ergänzend zur Bestimmung der Geschwindigkeit kann die Position des Fahrzeugs bestimmt werden. In diesem Fall kann neben der Dopplerverschiebung die empfangene Signalleistung für jeden Kommunikationspartner gemessen werden, um die Position des Fahrzeugs zu betimmen. Unter Berücksichtigung der Abhängigkeit der Signalleistung von der Entfernung zum Sender kann dann die Entfernung des Kommunikationspartners geschätzt werden. Dabei ist es möglich, dass das Signal aufgrund von Mehrwegeausbreitung und Abschattung schwächer empfangen wird als im ungestörten Fall, es kann aber nicht stärker empfangen werden. Folglich können Informationen bzw. Datenpakete verworfen werden, wenn sie stärker empfangen werden als es die signalisierte Position des sendenden Fahrzeugs und die eigene Position zulassen oder wenn Signale empfangen werden, obwohl das sendende Fahrzeug eine Position signalisiert, die außerhalb der Reichweite des Funksystems liegt.

In Ausgestaltung können zur Verifikation der ausgetauschten Informationen zusätzlich Informationen verwendet werden, die aus zwei oder mehreren aufeinanderfolgenden Nachrichten hervorgehen. Dabei werden Nachrichten bspw. dann demselben Sender zugeordnet, wenn sie eine Kennung des Senders enthalten oder in einem Zeitintervall übertragen werden, das für den Sender reserviert ist.

Aufeinanderfolgende Datenpakete eines Kommunikationspartners können verworfen werden, wenn die signalisierten Geschwindigkeiten und/oder Positionen in der zeitlichen Abfolge nicht zueinander passen.

Weiterhin können zur Überprüfung der empfangenen Informationen zusätzlich Umfeld erfassende Systeme, wie bspw. Radar, Video usw., eingesetzt werden, die andere Fahrzeuge erkennen und deren Position und/oder Geschwindigkeit schätzen können.

Die vorstehend erläuterten Methoden und Vorgehensweisen können beliebig kombiniert werden, wobei diese im Bedarfsfall alternativ oder auch einander ergänzend eingesetzt werden können.

Die Erfindung betrifft weiterhin eine elektronische Einheit zur Verifikation von zwischen Fahrzeugen ausgetauschten Informationen, mit einer Recheneinrichtung, die dazu ausgelegt ist, ein vorstehend beschriebenes Verfahren durchzuführen.

Diese elektronische Einheit weist typischerweise eine Sendeeinrichtung zum Senden von Informationen und zusätzlich eine Empfangseinrichtung zum Empfangen von Informationen auf und ist zum Einbau in ein Fahrzeug vorgesehen.

Das erfindungsgemäße Computerprogramm mit Programmcodemitteln ist zum Durchführen aller Schritte des beschriebenen Verfahrens geeignet, wenn das Computerprogramm auf einem Computer oder einer entsprechenden Recheneinrichtung, insbesondere einer Recheneinrichtung der vorstehend beschriebenen Art, ausgeführt wird.

Das vorgestellte Computerprogrammprodukt umfasst Programmcodemittel, die auf einem computerlesbaren Datenträger gespeichert sind, um alle Schritte eines voranstehend beschriebenen Verfahrens durchzuführen, wenn das Computerprogramm auf einem Computer oder einer entsprechenden Recheneinrichtung, wie bspw. einer Recheneinrichtung in einer beschriebenen elektronischen Einheit, ausgeführt wird.

Weitere Vorteile und Ausgestaltungen der Erfindung ergeben sich aus der Beschreibung und der beiliegenden Zeichnung.

Es versteht sich, dass die voranstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

### Kurze Beschreibung der Zeichnungen

- Figur 1: zeigt in schematischer Darstellung eine Ausführungsform der erfindungsgemäßen elektronischen Einheit.
- Figur 2: verdeutlicht eine Ausführung des erfindungsgemäßen Verfahrens.

Die Erfindung ist anhand von Ausführungsbeispielen in den Zeichnungen schematisch dargestellt und wird im folgenden unter Bezugnahme auf die Zeichnungen ausführlich beschrieben.

### Ausführungsformen der Erfindung

Figur 1 zeigt eine Ausführungsform der erfindungsgemäßen elektronischen Einheit, die insgesamt mit der Bezugsziffer 10 bezeichnet ist. Die elektronische Einheit umfasst eine Recheneinrichtung 12, eine Empfangseinrichtung 14 und eine Sendeeinrichtung 16. Die Komponenten 12, 14 und 16 sind über Datenleitungen 18 miteinander verbunden.

Die dargestellte elektronische Einheit 10 ist dazu ausgelegt, eine Kommunikation zwischen einem Fahrzeug, in dem die Einheit 10 vorgesehen ist, und weiteren Fahrzeugen zum Austausch von Nachrichten bzw. Informationen zu ermöglichen. Hierzu dient insbesondere die Empfangseinrichtung 14 und die Sendeeinrichtung 16. Eine Verifikation der übermittelten Nachrichten erfolgt in der Recheneinrichtung 12, wobei anhand der die Nachrichten übermittelnden Signale eine Geschwindigkeit mindestens eines der an der Kommunikation beteiligten Fahrzeuge bestimmt wird und auf Grundlage dieser Bestimmung die Nachrichten behandelt werden, d.h. verworfen oder berücksichtigt werden.

In Figur 2 ist eine Ausführungsform der erfindungsgemäßen Verfahrens verdeutlicht, wobei in diesem Fall die Frequenzsynchronisation des verwendeten Funksystems eingesetzt wird, um die Dopplerverschiebung zwischen dem eigenen und anderen Fahrzeugen zu messen. In dem dargestellten Graphen ist auf der Ordinate 20 die Frequenz über der Zeit (Abszisse 22) aufgetragen.

In der Darstellung sind erste Informationen bzw. eine erste Nachricht 24, eine zweite Nachricht 26 und eine dritte Nachricht 28 dargestellt, die von unterschiedlichen Teilnehmern bei den Frequenzen f1 30, f2 32 und f3 34 empfangen werden. Das Funksystem wird bei der Frequenz f 36 betrieben. Aus den Dopplerverschiebungen (f1-f), (f2 - f) und (f3 - f) lassen sich die Relativgeschwindigkeiten der Fahrzeuge berechnen, die die Nachrichten 24, 26 und 28 gesendet haben.

Zusammen mit der eigenen Geschwindigkeit lässt sich zumindest auf Autobahnen und Landstraßen die absolute Geschwindigkeit der anderen Fahrzeuge angeben. Die Geschwindigkeit Null lässt sich in jedem Fall erkennen. Es können nun Datenpakete verworfen werden, wenn das sendende Fahrzeug sich der übermittelten Nachricht 24, 26 oder 28 nach bewegen müsste, es aber tatsächlich die Geschwindigkeit Null hat, wenn bspw. ein Bremsvorgang signalisiert wird, oder das sendende Fahrzeug in der Nachricht 24, 26 oder 28 eine andere Eigengeschwindigkeit mitteilt als bestimmt wird.

Das erläuterte Verfahren, bei dem die Frequenzsynchronisation des verwendeten Funksystems eingesetzt wird, um die Dopplerverschiebung zu messen, kann mit anderen Methoden und Vorgehensweisen kombiniert werden, wie diese vorstehend erläutert sind. Dabei können die unterschiedlichen Vorgehensweisen auch redundant eingesetzt werden, um eine höhere Sicherheit zu erzielen und um ggf. Ergebnisse der einzelnen Vorgehensweisen miteinander vergleichen zu können.

## Patentansprüche

1. Verfahren zur Verifikation von zwischen Fahrzeugen ausgetauschten Informationen (24, 26, 28) mit einem Funksystem, bei dem eine Frequenzsynchronisation des Funksystems eingesetzt wird, um eine Dopplerverschiebung zwischen den Fahrzeugen zu messen, und aus der Dopplerverschiebung Relativgeschwindigkeiten der Fahrzeuge berechnet werden, und auf Grundlage der Berechnung die Informationen (24, 26, 28) behandelt werden.

2. Verfahren nach der Anspruch 1, bei dem zusätzlich Methoden aus der Signalverarbeitung verwendet werden.

3. Verfahren nach einem der Ansprüche 1 bis 2, bei dem eine Position des Fahrzeugs bestimmt wird.

4. Verfahren nach Anspruch 3, bei dem eine empfangene Signalleistung zur Bestimmung der Position gemessen wird.

5. Verfahren nach einem der Ansprüche 1 bis 4, bei dem Inhalte der Informationen (24, 26, 28) selbst zur Verifikation herangezogen werden.

6. Verfahren nach einem der Ansprüche 1 bis 5, bei dem zusätzlich umfelderfassende Systeme eingesetzt werden.

7. Verfahren nach einem der Ansprüche 1 bis 6, bei dem Informationen (24, 26, 28), die im Widerspruch zu der Bestimmung der Geschwindigkeit stehen, verworfen werden.

8. Verfahren nach einem der Ansprüche 1 bis 7, bei dem Informationen (24, 26, 28), die im Widerspruch zu der Bestimmung der Position stehen, verworfen werden.

9. Elektronische Einheit zur Verifikation von zwischen Fahrzeugen ausgetauschten Informationen (24, 26, 28), mit einer Recheneinrichtung (12), die dazu ausgelegt ist, ein Verfahren nach einem der Ansprüche 1 bis 8 auszuführen.

10. Elektronische Einheit nach Anspruch 9, die zusätzlich eine Sendeeinrichtung (16) zum Senden von Informationen (24, 26, 28) tragenden Signalen aufweist.

11. Elektronische Einheit nach Anspruch 9 oder 10, die zusätzlich eine Empfangseinrichtung (14) zum Empfangen von Informationen (24, 26, 28) tragenden Signalen aufweist.

12. Computerprogramm mit Programmcodemitteln, um alle Schritte eines Verfahrens nach einem der Ansprüche 1 bis 8 durchzuführen, wenn das Computerprogramm auf einem Computer oder einer entsprechenden Recheneinrichtung (12), insbesondere in einer Recheneinrichtung (1) nach einem der Ansprüche 9 bis 11, ausgeführt wird.

13. Computerprogrammprodukt mit Programmcodemitteln, die auf einem computerlesbaren Datenträger gespeichert sind, um alle Schritte eines Verfahrens nach einem der Ansprüche 1 bis 8 durchzuführen, wenn das Computerprogramm auf einem Computer oder einer entsprechenden Recheneinrichtung (12), insbesondere in einer Recheneinrichtung (12) nach einem der Ansprüche 9 bis 11, ausgeführt wird.

## Claims

1. Method for verifying information (24, 26, 28) interchanged between vehicles using a radio system, in which frequency synchronization of the radio system is used to measure a Doppler shift between the vehicles, and relative speeds of the vehicles are calculated from the Doppler shift, and the information (24, 26, 28) is handled on the basis of the calculation.

2. Method according to Claim 1, in which signal processing methods are additionally used.

3. Method according to either of Claims 1 and 2, in which a position of the vehicle is determined.

4. Method according to Claim 3, in which a received signal power is measured in order to determine the position.

5. Method according to one of Claims 1 to 4, in which contents of the information (24, 26, 28) itself are used for verification.

6. Method according to one of Claims 1 to 5, in which environment-sensing systems are additionally used.

7. Method according to one of Claims 1 to 6, in which information (24, 26, 28) which contradicts the determination of the speed is rejected.

8. Method according to one of Claims 1 to 7, in which information (24, 26, 28) which contradicts the determination of the position is rejected.

9. Electronic unit for verifying information (24, 26, 28) interchanged between vehicles, having a computing device (12) which is designed to carry out a method according to one of Claims 1 to 8.

10. Electronic unit according to Claim 9, which additionally has a transmitting device (16) for transmitting signals carrying information (24, 26, 28).

11. Electronic unit according to Claim 9 or 10, which additionally has a receiving device (14) for receiving signals carrying information (24, 26, 28).

12. Computer program having program code means for carrying out all steps of a method according to one of Claims 1 to 8 when the computer program is executed on a computer or a corresponding computing device (12), in particular in a computing device (12) according to one of Claims 9 to 11.

13. Computer program product having program code means which are stored on a computer-readable data storage medium in order to carry out all steps of a method according to one of Claims 1 to 8 when the computer program is executed on a computer or a corresponding computing device (12), in particular in a computing device (12) according to one of Claims 9 to 11.

## Revendications

1. Procédé de vérification d'informations (24, 26, 28) échangées entre des véhicules automobiles comportant un système radio, dans lequel une synchronisation de fréquence du système radio est mise en oeuvre afin de mesurer un décalage Doppler entre les véhicules automobiles et des vitesses relatives des véhicules automobiles sont calculées à partir du décalage Doppler, et des informations (24, 26, 28) sont traitées sur la base du calcul.

2. Procédé selon la revendication 1, dans lequel des méthodes de traitement du signal sont en outre utilisées.

3. Procédé selon l'une quelconque des revendications 1 à 2, dans lequel une position du véhicule automobile est déterminée.

4. Procédé selon la revendication 3, dans lequel une puissance du signal reçu est mesurée pour déterminer la position.

5. Procédé selon l'une quelconque des revendications 1 à 4, dans lequel les contenus des informations (24, 26, 28) elles-mêmes sont utilisés à des fins de vérification.

6. Procédé selon l'une quelconque des revendications 1 à 5, dans lequel des systèmes de détection de l'environnement sont en outre mis en oeuvre.

7. Procédé selon l'une quelconque des revendications 1 à 6, dans lequel les informations (24, 26, 28) qui sont en contradiction avec la détermination de la vitesse sont rejetées.

8. Procédé selon l'une quelconque des revendications 1 à 7, dans lequel les informations (24, 26, 28) qui sont en contradiction avec la détermination de la position sont rejetées.

9. Unité électronique destinée à vérifier des informations (24, 26, 28) échangées entre des véhicules automobiles, comportant un dispositif de calcul (12) qui est conçu pour mettre en oeuvre un procédé selon l'une quelconque des revendications 1 à 8.

10. Unité électronique selon la revendication 9, comprenant en outre un dispositif d'émission (16) destiné à émettre des signaux transportant des informations (24, 26, 28).

11. Unité électronique selon la revendication 9 ou 10, comprenant en outre un dispositif de réception (14) destiné à recevoir des signaux transportant des informations (24, 26, 28).

12. Programme informatique comportant des moyens à code de programme pour mettre en oeuvre toutes les étapes d'un procédé selon l'une quelconque des revendications 1 à 8 lorsque le programme informatique est exécuté sur un ordinateur ou un dispositif de calcul (12) correspondant, notamment dans un dispositif de calcul (12) selon l'une quelconque des revendications 9 à 11.

13. Produit de programme informatique comportant des moyens à code de programme qui sont stockés sur un support de données lisible par ordinateur afin de mettre en oeuvre toutes les étapes d'un procédé selon l'une quelconque des revendications 1 à 8 lorsque le programme informatique est exécuté sur un ordinateur ou un dispositif de calcul (12) correspondant, notamment dans un dispositif de calcul (12) selon l'une quelconque des revendications 9 à 11.
